# EUROPÄISCHE PATENTSCHRIFT

(11) **EP 0 310 802 B1**
(45) Veröffentlichungstag und Bekanntmachung des Hinweises auf die Patenterteilung: **20.05.1992**
(21) Anmeldenummer: 88113769.9
(22) Anmeldetag: 24.08.1988
(51) Int. Cl.: B22C 9/12

(54) **Verfahren und Vorrichtung zur Herstellung von Giessereiformen und-kernen aus Sand mit einem Bindemittel**
Process and apparatus for making foundry sand moulds and sand cores utilizing a binder
Procédé et dispositif pour la fabrication de noyaux et moules de fonderie en sable, utilisant un liant

(30) Priorität: 02.10.1987 CH 3865/87
(43) Veröffentlichungstag der Anmeldung: 12.04.1989
(73) Patentinhaber: Gähler, Franz, CH-9534 Gähwil (CH)
(72) Erfinder: Gähler, Franz, CH-9534 Gähwil (CH)
(74) Vertreter: EGLI-EUROPEAN PATENT ATTORNEYS

(56) Entgegenhaltungen:
- DE-A- 2 731 530
- DE-A- 3 546 000
- DE-B- 2 526 875
- FR-A- 2 376 696

## Beschreibung

Die Erfindung bezieht sich auf ein Verfahren und eine Einrichtung zur Herstellung von Formen oder Kernen aus einem mit einem Bindemittel vermischten und in einen Formkasten oder Kernkasten eingebrachten Giessereisand, welchem zur Aushärtung von einem mit dem Form- oder Kernkasten in Verbindung stehenden Druckbehälter ein darin unter Unterdruck verdampftes Reagenz zugeführt wird.

Aus der FR-A 2 376 696, von welcher die Oberbegriffe der Ansprüche 1 und 6 ausgehen, sind ein Verfahren und eine Einrichtung zum Aushärten eines organischen Bindemittels in einem Form- oder Kernkasten bekannt, bei welchem/welcher mittels einer angeschlossenen Pumpe der Druck innerhalb des Form- oder Kernkastens verringert wird. Bei Erreichung eines vorgegebenen Unterdruck-Wertes innerhalb des Form- oder Kernkastens wird ein Ventil zu einem Reagenzbehälter geöffnet, wodurch ein darin befindliches, beipielsweise flüssiges Amin dem niederen Druck des Form- oder Kernkastens zur Verdampfung ausgesetzt und gleichzeitig dem Reagenzbehälter ein Trägergas zugeführt wird. Das dadurch verdampfte und mit dem Trägergas vermischte Amin wird im wesentlichen von dem im Form- oder Kernkasten vorliegenden Unterdruck zur Aushärtung des darin befindlichen Material angesaugt.

Bei dieser Einrichtung wird zur Überführung des verdampften Amins in dem Form- oder Kernkasten ein Unterdruck erzeugt, wobei das derart verdampfte Amin dabei ohne eine entsprechende Dosierung dem Form- oder Kernkasten zugeführt wird. Durch die gleichzeitige Zuführung des Trägergases in den Reagenzbehälter wird der Unterdruck aufgehoben, was eine verminderte Verdampfung des Reagenzes zur Folge hat.

Aus der DE-A 2 526 875 sind ein Verfahren und eine Einrichtung zum Aushärten von Sandformen und Sandkernen durch ein Katalysatorgas bekannt, bei welchem/welcher der Form- oder Kernkasten während des gesamten Aushärtevorganges ununterbrochen der Wirkung einer Unterdruckquelle ausgesetzt ist, wobei unmittelbar nach der Zufuhr des Katalysatorgases dieses wieder zu einem das Katalysatorgas aufnehmenden Vorratsbehälter abgesaugt wird.

Aus der DE-A 3 546 000 sind weiterhin ein Verfahren und eine Vorrichtung bekannt, bei welchem/welcher ein flüssiger Härter aus einem Vorratsbehälter über ein Düsenventil dosiert einem Verdampfer zugeführt und darin verdampft wird. Von einem dem Verdampfer zugeführten Trägergas-Luftstrom wird der verdampfte, gasförmige Härter dem Form- oder Kernkasten zugeführt.

Der Erfindung liegt die Aufgabe zugrunde, ein Verfahren sowie eine Einrichtung zum Aushärten von Formen oder Kernen dahingehend zu verbessern, dass unter Verwendung entsprechender Amine oder anderer Reagenzien eine optimale Verdampfung sowie Zuführung der verdampften Reagenzien zum Form- oder Kernkasten und dadurch eine gleichmässige Aushärtung der Formen oder Kerne gewährleistet sowie eine wesentlich verringerte Geruchsbelästigung erreicht werden.

Die Aufgabe wird nach dem erfindungsgemässen Verfahren dadurch gelöst, dass in dem Druckbehälter zuerst der erforderliche Unterdruck sowie eine erhöhte Temperatur erzeugt werden und danach das Reagenz zur Verdampfung dem Druckbehälter zugeführt wird, und dass anschliessend der unter Unterdruck stehende Druckbehälter mit einem unter Überdruck stehenden, gasförmigen Medium beaufschlagt und dadurch das verdampfte Reagenz dem Form- oder Kernkasten zugeführt wird.

Durch die exakte Trennung des Verdampfungsvorganges von dem Mischvorgang mit dem als Trägergas dienenden Medium wird eine optimale Verdampfung und Zuführung des Gemisches zu dem Form- oder Kernkasten gewährleistet und somit eine optimale Aushärtung der Elemente erreicht.

Die erfindungsgemässe Einrichtung zur Durchführung des Verfahrens umfasst einen mit einer Druckquelle und einer Vakuumpumpe wirkverbundenen Druckbehälter, von welchem ein darin verdampftes Reagenz einem mit dem Druckbehälter in Verbindung stehenden Form- oder Kernkasten zuführbar ist, und ist dadurch gekennzeichnet, dass der Druckbehälter beheizbar ausgebildet und das zu verdampfende Reagenz über eine Dosierpumpe von einem Vorrratsbehälter dem Druckbehälter zuführbar ist.

Den einzelnen, mit dem Druckbehälter in Verbindung stehenden Organen (Form- oder Kernkasten, Heizelement, Druckquelle, Vakuumpumpe und Dosierpumpe) ist je ein Regelventil zugeordnet, wobei das einzelne Regelventil von einem mit einem Prozessor in Verbindung stehenden Regelgerät exakt steuerbar ist.

Weitere Merkmale der Erfindung ergeben sich aus der folgenden Beschreibung in Verbindung mit der Zeichnung und den Patentansprüchen.

Die Erfindung wird nachstehend anhand der Zeichnung beschrieben, wobei die Zeichnung eine schematisch dargestellte Einrichtung zum Aushärten von Formen oder Kernen in einem Form- oder Kernkasten zeigt.

In der Figur ist mit 1 ein gehäuseartig ausgebildeter Form- oder Kernkasten bezeichnet, in welchem eine Giessereiform oder ein Giessereikern durch Aushärten des darin eingebrachten, mit einem Bindemittel versetzten Giesserisand hergestellt wird. Hierzu wird ein Reagenz, z.B. in Form eines flüssigen Amines verwendet, von dem eine bestimmte Menge in einem Vorratsbehälter 2 bereit gestellt wird. Zweckmässig fasst der Vorratsbehälter 2 eine solche Menge, dass damit ein Tagesbedarf gedeckt wird, wobei der Vorrat zweckmässig durch ein Niveaumessgerät 3 überwacht wird. Das Niveaumessgerät 3 ist schematisch als Standrohr dargestellt, jedoch können auch andere Niveaumessgeräte eingesetzt werden. Der Vorratsbehälter 2 weist eine Zuleitung 4 auf, welche durch ein 2/2-Ventil 5 (mit zwei Schaltstellungen und zwei Anschlüssen) geschlossen und geöffnet werden kann. Durch die Zuleitung 4 kann das Reagenz aus einem Reservebehälter 6 dem Vorratsbehälter 2 zugeführt werden.

Einen wesentlicher Teil der in der Figur dargestellten Anlage stellt ein stehender, zylinderförmiger Druckbehälter 7 dar. Der Druckbehälter 7 weist eine Anzahl Leitungsanschlüsse 8 - 11 auf. An dem Anschluss 8 endet eine Druckluft- oder Druckgaszuleitung 12, an deren Anfang eine Druckquelle 15 angeschlossen ist. In der Zuleitung 12 sind nacheinander ein Oelabscheider 16, ein Druckregelventil 17 und ein 2/2-Ventil 18 angeordnet. Mit dem Druckregelventil 17 wird der Zulaufdruck zum Druckbehälter 7 eingestellt oder auch variiert. Die Steuerung des Druckregelventils 17 erfolgt durch einen zentralen programmierbaren Prozessor 20. Der Prozessor 20 ist mit dem Druckregelventil 17 über eine, gestrichelt dargestellte Steuerleitung 21, verbunden. Weitere in der Figur gestrichelt dargestellte Steuerleitungen 21 verbinden den Prozessor 20 mit den entsprechenden Geräten. Auch das 2/2-Ventil 18 ist über eine solche Steuerleitung 21 mit dem Prozessor 20 verbunden.

An dem Leitungsanschluss 9 ist eine Verbindungsleitung 22 angeschlossen, welche über ein 2/2-Ventil 23 mit dem Form- oder Kernkasten 1 verbunden ist. Die Verbindungsleitung 22 kann eine starre oder flexible Leitung sein, die auch beheizt sein kann. Das Ventil 23 ist mit einer Steuerleitung 21 mit einem Reglegerät 25 verbunden, das seinerseits mit dem Prozessor 20 über eine Steuerleitung 21 verbunden ist.

An dem Leitungsanschluss 10 mündet eine Druckleitung 26 einer Dosierpumpe 27, die durch einen Elektromotor angetrieben ist, welcher über eine Steuerleitung 21 mit dem Regelgerät 25 verbunden ist. In der Druckleitung 26 ist zudem ein 2/2-Ventil 29 angeordnet, welches über eine Steurleitung 21 mit dem Regelgerät 25 verbunden ist.

Mit der Dosierpumpe 27, die beispielsweise eine Membranpumpe sein kann, wird das jeweils benötigte Volumen an Reagenzien in die Druckleitung 26 in den Druckbehälter 7 gefördert. Die Dosierpumpe 27 weist eine mit dem Vorratsbehälter 2 verbundene Saugleitung 30 auf, durch welche die Dosierpumpe 27 das Reagenz ansaugt.

An dem Leitungsanschluss 11 ist eine Saugleitung 31 einer Vakuumpumpe 33 angeschlossen, welche durch einen Elektromotor 34 angetrieben wird. Der Motor 34 ist über eine Steuerleitung 21 mit dem Prozessor 20 verbunden. Es ist auch möglich, in der Saugleitung 31 - wie in der Druckleitung 26 der Dosierpumpe 27 - ein vom Prozessor 20 gesteuertes 2/2-Ventil 31' (gestrichelt dargestellt) vorzusehen.

Am Druckbehälter 7 ist ein Druckmessgerät 35 angeschlossen, das über eine Steuerleitung 21 dem Prozessor 20 Steuersignale liefert.

Der Druckbehälter 7 hat die Aufgabe, sowohl die von der Druckquelle 15 gelieferte Druckluft oder das Druckgas zu erwärmen als auch das durch die Dosierpumpe 27 gelieferte Volumen an Reagenzien zu verdampfen. Hierzu ist im Innern des Druckbehälters 7 ein stabförmiges Heizelement 36 eingebaut, dessen stromführende Leitungen 37 mit dem Regelgerät 25 zur Steuerung der zugeführten Heizenergie verbunden sind. Der Druckbehälter 7 kann in verschiedener Weise ausgebildet sein. Im Innenraum des Druckbehälters 7 sind Wärmeaustauschrohre 38, 39 angeordnet, von denen jedoch nur eine Leitung dargestellt ist. Der gesamte Innenraum des Druckbehälters 7 kann zudem mit einer Matrix, z.B. aus Aluminium, zwecks Wärmespeicherung ausgefüllt sein.

Der Betrieb der in der Figur dargestellten Anlage oder Einrichtung läuft wie folgt ab:
Es wird angenommen, dass der zylinderförmige Druckbehälter 7 sich auf Betriebstemperatur befindet und der mit Sand und Bindemittel gefüllte Form- oder Kernkasten 1 mit der Verbindungsleitung 22 verbunden ist. Während der Vorbereitung für das Ansetzen des Form- oder Kernkastens 1 an die Leitung 22, d.h. für das Füllen des Form- oder Kernkastens 1 mit Sand und Binder, sind die Zuleitung 12 der Druckquelle 15 und die Druckleitung 26 der Dosierpumpe 27 sowie die Verbindungsleitung 22 geschlossen, während die Vakuumpumpe 33 eingeschaltet ist und im Druckbehälter 7 einen kleineren Druck erzeugt. Dieser Druck kann durch das Druckmessgerät 35 überwacht und geregelt werden. Nach Erreichen des gewünschten Unterdruckes wird von der Dosierpumpe 27 nach Oeffnen des Ventils 29 eine vorbestimmte Menge Reagenzien in den Druckbehälter 7 gefördert. Durch den Unterdruck einerseits und die vorhandene erhöhte Temperatur im Druckbehälter 7, z.B. 80 - 125 ° C erfolgt eine sehr rasche Verdampfung des Reagenzes. Dann wird das Ventil 18 der Druckleitung 12 geöffnet und Druckluft oder ein Druckgas strömt in den Druckbehälter 7, dessen Unterdruck in kurzer Zeit in einen Ueberdruck geändert wird. Nachdem das Ventil 23 geöffnet ist, wird das verdampfte Reagenz durch die Druckluft bzw. durch das Druckgas in den Form- oder Kernkasten 1 gefördert, wodurch die Aushärtung der Form oder des Kernes erfolgt. Nach Entfernen des Form- oder Kernkastens 1 muss die darin befindliche Form oder der Kern entfernt und anschliessend wieder neu mit Sand und Bindemittel gefüllt werden. Während dieser Zeit wiederholt sich der Vorgang, d.h. die Vakuumpumpe 33 erzeugt den gewünschten Unterdruck im Druckbehälter 7. Sobald dieser Unterdruck erreicht ist, wird das Reagenz zugeführt und fast gleichzeitig die Druckluft oder das Druckgas in den Druckbehälter 7 eingeleitet. In dieser Zeit ist ein neue Form- oder Kernkasten 1 an die Leitung 22 angeschlossen worden, worauf nach Oeffnen des Ventils 23 in der Leitung 22 ein neuer Aushärtungsvorgang abläuft.

Der Vorteil der beschriebenen Einrichtung besteht darin, dass durch die Erzeugung eines Unterdruckes im zylinderförmigen Druckbehälter 7 der Siedepunkt des geförderten Amines wesentlich herabgesetzt werden kann, sodass bisher nicht verwendbare Amine, z.B. das Amin TEA Triäthylamin mit einem Siedepunkt von 88 °C verwendbar ist. Die Verdampfung dieses Amines erfolgt jedoch mit geringerem Energieaufwand und geringeren Chemikalienkosten, als wenn ein Amin mit kleinerer Siedetemperatur, z.B. das Amin DMEA Dimethyläthylamin mit 36 °C Siedepunkt in einer bekannten Anlage ohne Vakuumerzeugung eingesetzt wird.

## Patentansprüche

1. Verfahren zur Herstellung von Formen und/oder Kernen aus einem mit einem Bindemittel vermischten und in einen Formkasten oder Kernkasten eingebrachten Giessereisand, welchem zur Aushärtung von einem mit dem Form- oder Kernkasten (1) in Verbindung stehenden Druckbehälter (7) ein darin unter Unterdruck verdampftes Reagenz zugeführt wird, dadurch gekennzeichnet, dass in dem Druckbehälter (7) zuerst der erforderliche Unterdruck sowie eine erhöhte Temperatur erzeugt werden und danach das Reagenz zur Verdampfung dem Druckbehälter (7) zugeführt wird, und dass anschliessend der unter Unterdruck stehende Druckbehälter (7) mit einem unter Überdruck stehenden, gasförmigen Medium beaufschlagt und dadurch das verdampfte Reagenz dem Form- oder Kernkasten (1) zugeführt wird.

2. Verfahren nach Anspruch 1, dadurch gekennzeichnet, dass dem Druckbehälter (7) von einem zugeordneten Vorratsbehälter (2) das Reagenz als vorbestimmte, dosierte Menge dem Druckbehälter (7) zugeführt und in dem Druckbehälter (7) unter Beibehaltung des vorliegenden Unterdrucks auf eine Temperatur von 70°C bis 130°C erwärmt wird.

3. Verfahren nach einem der Ansprüche 1 und 2, dadurch gekennzeichnet, dass bei einer aufeinanderfolgenden Herstellung von Formen und Kernen in dem Druckbehälter (7) jeweils, vor dem Einführen der Reagenzmenge, ein Unterdruck erzeugt wird.

4. Verfahren nach Anspruch 1, dadurch gekennzeichnet, dass dem Druckbehälter (7) eine vorbestimmte, dosierte Reagenzmenge zugeführt wird.

5. Verfahren nach einem der Ansprüche 1 bis 3, dadurch gekennzeichnet, dass das unter entsprechendem Überdruck zugeführte, gasförmige Medium in dem Druckbehälter (7) erwärmt wird.

6. Einrichtung zur Durchführung des Verfahrens nach Anspruch 1, bestehend aus einem mit einer Druckquelle (15) und einer Vakuumpumpe (33) wirkverbundenen Druckbehälter (7), von welchem ein verdampftes Reagenz einem mit dem Druckbehälter in Verbindung stehenden Form- oder Kernkasten (1) zuführbar ist, dadurch gekennzeichnet, dass der Druckbehälter (7) beheizbar ausgebildet und das zu verdampfende Reagenz über eine Dosierpumpe (27) von einem Vorrratsbehälter (2) dem Druckbehälter (7) zuführbar ist.

7. Einrichtung nach Anspruch 6, dadurch gekennzeichnet, dass in dem Druckbehälter (7) ein Heizelement (36) angeordnet ist, welches mit einem steuerbaren Regelgerät (25) wirkverbunden ist.

8. Einrichtung nach Anspruch 6, dadurch gekennzeichnet, dass in den vom Druckbehälter (7) zum Form- oder Kernkasten (1), zur Druckquelle (15), zur Vakuumpumpe (33) sowie zum Reagenz-Vorratsbehälter (2) führenden Verbindungs-Leitungen (22;12; 31;26) jeweils ein mit dem Regelgerät (25) und/oder mit einem Prozessor (20) in Wirkverbindung stehendes Ventil (23;17,18; 31';29) angeordnet ist.

9. Einrichtung nach Anspruch 6, dadurch gekennzeichnet, dass der Druckbehälter (7) als stehender Zylinderkörper ausgebildet ist, dessen Baulänge einem Mehrfachen von seinem Durchmesser entspricht, und dass die zum Vorratsbehälter (2) führende Verbindungs-Leitung (26) im oberen Bereich des Druckbehälters (7) angeschlossen ist.

## Claims

1. Method for the manufacture of moulds and/or cores from moulding sand mixed with a binding agent and introduced into a moulding box or core box, to which moulding sand, for hardening, there is supplied from a pressure container (7) connected to the moulding or core box (1) a reagent evaporated in the pressure container (7) under vacuum, characterized in that in the pressure container (7) first of all the necessary vacuum and also an increased temperature are generated and thereafter the reagent for evaporation is supplied to the pressure container (7), and that subsequently the pressure container (7) under vacuum is loaded with a gaseous medium under excess pressure and in this way the evaporated reagent is supplied to the moulding or core box (1).

2. Method according to claim 1, characterized in that to the pressure container (7) there is supplied from an associated supply container (2) the reagent as predetermined dosed quantity to the pressure container (7) and in the pressure container (7), with the maintenance of the vacuum present, is heated to a temperature of 70°C to 130°C.

3. Method according to one of claims 1 and 2, characterized in that in a successive manufacture of moulds and cores in the pressure container (7) in each case a vacuum is generated before the introduction of the reagent quantity.

4. Method according to claim 1, characterized in that a predetermined dosed quantity of reagent is supplied to the pressure container (7).

5. Method according to one of claims 1 to 3, characterized in that the gaseous medium supplied under appropriate excess pressure is heated in the pressure container (7).

6. Device for carrying out the method according to claim 1, consisting of a pressure container (7) operatively connected to a pressure source (15) and a vacuum pump (33), from which pressure container (7) an evaporated reagent can be supplied to a moulding or core box (1) connected to the pressure container, characterized in that the pressure container (7) is constructed so that it can be heated and the reagent to be evaporated can be supplied via a dosing pump (27) from a supply container (2) to the pressure container (7).

7. Device according to claim 6, characterized in that a heating element (36) is arranged in the pressure container (7), the heating element being operatively connected to a controllable regulating apparatus (25).

8. Device according to claim 6, characterized in that in the connection lines (22;12;31;26) leading from the pressure container (7) to the moulding or core box (1), to the pressure source (15), to the vacuum pump (33) as well as to the reagent supply container (2) in each case there is arranged a valve (23;17,18;31';29) in operative connection with the regulating apparatus (25) and/or with a processor (20).

9. Device according to claim 6, characterized in that the pressure container (7) is constructed as a stationary cylinder body, the structural length of which corresponds to a multiple of its diameter, and that the connection line (26) leading to the supply container (2) is attached in the upper region of the pressure container (7).

## Revendications

1. Procédé de fabrication de moules et/ou de noyaux en sable de fonderie, mélangé avec un produit liant et placé dans un châssis à moule ou à noyau, sable auquel, pour le durcissement, est ajouté, depuis un récipient sous pression (7) raccordé avec le châssis de moule ou de noyau (1), un réactif vaporisé par dépression, caractérisé en ce que, dans le récipient sous pression (7), on réalise d'abord la dépression nécessaire ainsi qu'une élévation de température, en envoyant ensuite, dans le récipient sous pression (7), le réactif pour le vaporiser, et en ce qu'ensuite le récipient (7), mis en dépression, est alimenté avec un fluide gazeux se trouvant en surpression et en ce que le réactif vaporisé est envoyé vers le châssis de moule ou de noyau (1).

2. Procédé suivant la revendication 1, caractérisé en ce que le réactif est envoyé au récipient sous pression (7) depuis un récipient de stockage (2) associé, sous la forme d'une quantité pré-déterminée et dosée, et est réchauffé dans le récipient sous pression (7) à une température de 70°C à 130°C, en maintenant la dépression précédemment existante.

3. Procédé suivant l'une des revendications 1 ou 2, caractérisé en ce que, lors de chaque fabrication successive de moules et de noyaux, on crée chaque fois, dans le récipient sous pression (7), une dépression avant introduction de la quantité du réactif.

4. Procédé suivant la revendication 1, caractérisé en ce que l'on envoie au récipient sous pression (7) une quantité pré-déterminée et dosée de réactif.

5. Procédé suivant l'une quelconque des revendications 1 à 3, caractérisé en ce que le fluide gazeux, envoyé dans le récipient sous pression (7) sous une surpression adaptée, y est réchauffé.

6. Dispositif pour la mise en oeuvre du procédé suivant la revendication 1, constitué d'un récipient sous pression (7), agissant en liaison avec une source de pression (15) et une pompe à vide (33), et d'où un réactif vaporisé peut être envoyé à un châssis de moule ou de noyau (1) raccordée au récipient sous pression (7), caractérisé en ce que le récipient sous pression (7) est réalisé de façon à pouvoir être chauffé et en ce que le réactif à vaporiser peut être envoyé par l'intermédiaire d'une pompe de dosage (27) depuis un récipient de stockage (2) vers le récipient sous pression (7).

7. Dispositif suivant la revendication 6, caractérisé en ce que, dans le récipient sous pression (7), est disposé un élément chauffant (36), qui agit en liaison avec un appareil de régulation commandable (25).

8. Dispositif suivant la revendication 6, caractérisé en ce que dans chacune des canalisations de raccordement (22; 12; 31; 26), conduisant du récipient sous pression (7) au châssis de moule ou de noyau (1), à la source de pression (15), à la pompe à vide (33), ainsi qu'au récipient de stockage (2) du réactif, est disposée une soupape (23; 17, 18; 31'; 29) agissant en liaison avec l'appareil de régulation commandable (25) et/ou avec un processeur (20).

9. Dispositif suivant la revendication 6, caractérisé en ce que le récipient sous pression (7) est réalisé sous la forme d'un corps de cylindre vertical, dont la longueur correspond à un multiple de son diamètre, et en ce que la canalisation de raccordement (26) conduisant au récipient de stockage (2) est raccordée à la partie supérieure du récipient sous pression (7).
